# EUROPÄISCHE PATENTSCHRIFT

(11) **EP 0 000 206 B1**
(45) Veröffentlichungstag und Bekanntmachung des Hinweises auf die Patenterteilung: **11.03.1981**
(21) Anmeldenummer: 78100298.5
(22) Anmeldetag: 03.07.1978
(51) Int. Cl.: B65F 3/04

(54) **Hub-Kippvorrichtung zum Entleeren von Müllgefässen in einen Sammelbehälter**
Tipping apparatus for raising and subsequently emptying refuse receptacles into a collecting container
Dispositif pour soulever puis basculer des récipients à ordures dans une benne de collecte

(30) Priorität: 02.07.1977 DE 2730033; 07.10.1977 DE 2745092
(43) Veröffentlichungstag der Anmeldung: 10.01.1979
(73) Patentinhaber: Fritz Schäfer Gesellschaft mit beschränkter Haftung Fabriken für Lager- und Betriebseinrichtungen, D-57290 Neunkirchen (DE)
(72) Erfinder: Reichenkron, Heinz Fritz, Dipl.-Ing., D-7570 Baden-Baden (DE)
(74) Vertreter: Hemmerich, Friedrich Werner

## Beschreibung

Die Erfindung betrifft eine Hub-Kippvorrichtung zum Entleeren von im Querschnitt im wesentlichen rechteckigen Müllgefässen unterschiedlicher Abmessungen in einen Sammelbehälter, z.B. für ein Müllsammelfahrzeug, mit einem einen Schwenkkorb tragenden, kraftangetriebenen Hubschlitten und mit im oberen Endbereich der Schwenkkorbwand angeordneten Ausnehmungen als Aufnahmen und Mitnehmer für die mündungsseitigen Ränder der Müllgefässe, welche etwa krempenartig nach aussen über die Müllgefässwandungen vorstehen und nach unten U-förmig offen sind.

Eine solche Hub-Kippvorrichtung zum Entleeren von im Querschnitt im wesentlichen rechtekkigen Müllgefässen unterschiedlicher Abmessungen ist durch die DE-AS 2146 653 bekannt. Bei ihr besteht die Aufnahmevorrichtung aus einer oben gelegenen Greifschiene, die zusammen mit der unteren Abstützung sich im wesentlichen über die Breite der Einschüttöffnung des Sammelbehälters erstreckt und zur Verriegelung des Müllgefässes beim Anheben mit einer Winkelschiene als Gegenlager für den Müllgefässrand zusammenwirkt. Damit die Greifschiene den Mündungsrand unterschiedlich breiter bzw. langer Müllgefässe erfassen kann, ist sie über ihre ganze Länge mit nach oben ragenden Klauen und dazwischen befindlichen Ausnehmungen versehen.

Die Wirkungsweise dieser bekannten Hub-Kippvorrichtung ist insofern unbefriedigend, als die Müllgefässe während des Hub-Kippvorgangs nur an ihrem oberen Mündungsrand von der Greifschiene erfasst werden. Hierdurch sind sie bei einer plötzlich auftretenden Störung am Kraftantrieb nicht gegen Herabfallen gesichert. Ausserdem wird der Mündungsrand durch das Gewicht des im Müllgefäss befindlichen Mülls stark beansprucht, so dass er leicht überlastet und zerstört werden kann. Auch besteht die Gefahr, dass bei ungenauer Ausrichtung der Müllgefässe die Klauen der Greifschiene auf die Versteifungsstege des Mündungsrandes der Müllgefässe auftreffen und diese dann beschädigen. Nachteilig ist ferner, dass bei der bekannten Hub-Kippvorrichtung für die Schwenkbewegung der Aufnahmevorrichtung aus der Ruhelage vor dem Einrasten derselben in den Mündungsrand des Müllgefässes eine zweite Ruhelage benötigt wird, um in dieser eine genaue Ausrichtung des Müllgefässes zu ermöglichen. Die Arbeitsweise ist daher umständlich.

Durch die DE-OS 2251 890 gehört auch schon eine Hub-Kippvorrichtung für Müllgefässe verschiedener Grösse zum Stand der Technik, deren die Müllgefässe erfassender, einen Schwenkkorb tragender Hubschlitten mit im Abstand nebeneinander vorgesehenen, verschiebbaren, zweiteiligen Klemmvorrichtungen ausgestattet ist. Jede einzelne der zweiteiligen Klemmvorrichtungen ist dabei so ausgeführt, dass sie ein Müllgefäss kleiner oder mittlerer Abmessung erfassen und festlegen kann. Beide Klemmvorrichtungen gemeinsam wirken hingegen im Bedarfsfall mit Müllgefässen grosser Abmessung zusammen.

Bei dieser bekannten Hub-Kippvorrichtung sind am oberen Ende des Schwenkkorbs fachartige Ausnehmungen mit zur Vorderseite des Schwenkkorbes hin angeordneten Stützleisten vorgesehen, die als Halterung und Zentrierung für den Eingriff in den Mündungsrand der Müllgefässe dient.

Auch bei dieser Hub-Kippvorrichtung liegt der Nachteil vor, dass leicht Beschädigungen oder gar Zerstörungen an den Mündungsrändern der Müllbehälter, insbesondere als Folge von Überlastungen, hervorgerufen werden können.

Auch durch die DE-AS 1231616 und die DE-AS 1947821 sind Hub-Kippvorrichtungen bekannt, deren Klemmvorrichtungen für die Müllgefässe in ähnlicher Weise wirken wie die Klemmvorrichtungen nach der DE-OS 2251890. Hier können daher Beschädigungen oder Zerstörungen an den Mündungsrändern der Müllgefässe durch die Klemmvorrichtungen ebenfalls nicht sicher vermieden werden.

Zweck der Erfindung ist es, die bei den bekannten Hub-Kippvorrichtungen noch bestehenden Unzulänglichkeiten zu beseitigen. Daher ist der Erfindung das Ziel gesetzt, eine Hub-Kippvorrichtung der eingangs beschriebenen Gattung zu schaffen, mit der nicht nur Müllgefässe unterschiedlicher Abmessungen, sondern auch solche unterschiedlicher Bauart in den Müllsammelbehälter, z.B. in ein Müllsammelfahrzeug, entleert werden können. Dabei soll die Hub-Kippvorrichtung ferner so aufgebaut sein, dass eine Beschädigung oder Zerstörung der an den Müllgefässen vorgesehenen Tragvorrichtungen sicher verhindert wird und die Müllgefässe ausserdem auch beim Auftreten einer plötzlichen Störung am Kraftantrieb der Hub-Kippvorrichtung nicht herunterfallen können. Schliesslich soll die Anordnung auch so getroffen sein, dass die Müllgefässe bei bergaufwärts stehendem Müllsammelfahrzeug entleert werden können.

Eine Lösung dieser Problemstellung wird grundsätzlich durch die Kennzeichnungsmerkmale des Anspruchs 1 erreicht.

Durch die DE-OS 1966617 ist es zwar bei Hub-Kippvorrichtungen bereits bekannt, am unteren Ende der Schwenkkorbwand eine podestartige Stützplatte für das Müllgefäss anzuordnen. Diese Hub-Kippvorrichtung ist jedoch nicht für Müllgefässe unterschiedlicher Grösse einsetzbar.

Eine besonders wirtschaftliche Arbeitsweise der Hub-Kippvorrichtung ist dabei erzielbar durch die Benutzung der Merkmale des Anspruchs 2. Hierdurch ist es nicht nur möglich, ein einzelnes Müllgefäss grosser Abmessung in den Sammelbehälter zu entleeren. Vielmehr können auch gleichzeitig mehrere Müllgefässe kleiner oder mittlerer Abmessung zum Zwecke ihrer Entleerung bewegt werden, wie das beispielsweise schon durch die DE-OS 2251 890 und die DE-AS 1231616 an sich bekannt ist.

Eine verhältnismässig gleichmässige Lastverteilung wird dabei im letzteren Falle durch den Einsatz der Merkmale des Anspruchs 3 erreicht.

Für eine einwandfreie Einbringung der Müllgefässe in die Hub-Kippvorrichtung kann es ferner bedeutsam sein, die Merkmale der Ansprüche 4 und 5 in Benutzung zu nehmen.

Eine einwandfreie Lagenfixierung der Müllgefässe in der Hub-Kippvorrichtung ist es ferner dienlich, wenn die Merkmale der Ansprüche 6 bis 11 jeweils einzeln oder auch gemeinsam zum Einsatz gelangen.

Dem gleichen Zweck können aber auch die Merkmale der Ansprüche 12 bis 19 dienlich gemacht werden.

Während Hub-Kippvorrichtungen mit den speziellen Merkmalen der Ansprüche 8 bis 11 und 12 bis 19 in Verbindung mit Müllgefässen aus Blech oder Kunststoff zum Einsatz gelangen, deren Mündungsrand als im wesentlichen nach aussen und unten gerichteter, U-förmiger Kragen ausgebildet ist und als Mitnehmerkupplung mit der Hub-Kippvorrichtung zusammenwirkt, ist es wichtig, die Hub-Kippvorrichtung mit den Merkmalen der Ansprüche 20 bis 25 auszustatten, wenn mit ihr auch Müllgefässe derjenigen Bauart entleert werden sollen, bei welchen als Mitnehmer- und Kupplungsglieder im Bereich des Mündungsrandes seitlich vorstehende, zylindrische Zapfen vorgesehen sind.

Auch bei der Hub-Kippvorrichtung nach der DE-OS 2251 890 ist es zwar bereits bekannt, zusätzliche Kragarme an der Schwenkkorbwand einer Hub-Kippvorrichtung anzuordnen, die zur Halterung von Müllgefässen mit zylindrischem Mitnehmerzapfen benutzt werden. Hierbei wirken jedoch die Müllgefässe zusätzlich noch über Tragbauteile U-förmigen Querschnitts mit den Klemmvorrichtungen zusammen, um beim Hub-und Kippvorgang eine sichere Halterung derselben zu gewährleisten.

Weitere bauliche Ausgestaltungen für erfindungsgemässe Hub-Kippvorrichtungen ergeben sich aus den Ansprüchen 26 bis 29. Die Massnahmen nach Anspruch 28 stellen sicher, dass der Schwenkkorb nicht unbeabsichtigt mit seiner Stützplatte bis auf den Boden abgesenkt werden kann. Soll das aber geschehen, dann muss zuerst die Sperre ausgerückt werden. Beschädigungen an dem bis auf den Boden abgesenkten Schwenkkorb lassen sich andererseits durch die Merkmale des Anspruchs 29 vermeiden.

Mehrere Ausführungsbeispiele von Hub-Kippvorrichtugnen sind in der Zeichnung dargestellt. Hierbei zeigt
Fig. 1 in Ansichtsdarstellung das Rückwandteilstück eines Müllsammelfahrzeuges mit einer angebauten Hub-Kippvorrichtung,
Fig. eine Draufsicht auf den Schwenkkorb der Hub-Kippvorrichtung nach Fig. 1,
Fig. die Hub-Kippvorrichtung nach Fig. 1 in Seitenansicht,
Fig.4 in Ansichtsdarstellung den oberen Teilbereich einer gegenüber Fig. 1 weitergebildeten Ausführungsform einer Hub-Kippvorrichtung,
Fig. 5 eine Draufsicht auf die Hub-Kippvorrichtung nach Fig. 4,
Fig. 6 in grösserem Masstab und Ansichtsdarstellung eine funktionswesentliche Einzelheit der Hub-Kippvorrichtung,
Fig. 7 ebenfalls in grösserem Masstab eine andere funktionswesentliche Einzelheit für eine Hub-Kippvorrichtung,
Fig. eine Ansicht von vorne auf die Darstellung der Fig. 7,
Fig. 9 in Ansichtsdarstellung eine weitere Ausführungsform einer Hub-Kippvorrichtung,
Fig. 10 die Hub-Kippvorrichtung nach Fig. 9 in der Draufsicht und
Fig. 11 die Hub-Kippvorrichtung nach Fig. 9 in Seitenansicht.

In Fig. 1 der Zeichnung ist ein Teilstück der Rückwand 1 eines Müllsammelfahrzeuges gezeigt, in deren oberem Bereich die beiden Schüttungstüren 2 und 3 teilweise angedeutet sind.

Der Rückwand 1 des Müllsammelfahrzeuges ist eine Hub-Kippvorrichtung zugeordnet, die in üblicher Weise einen kraftangetriebenen Hubschlitten und einen daran angelenkten Schwenkkorb umfasst. Von dieser Hub-Kippvorrichtung ist - der Einfachheit halber - nur die Schwenkkorbwand 4 und eine an deren unterem Ende sitzende, podestartige Stützplatte 5 angedeutet.

Die Schwenkkorbwand 4 ist im Bereich ihres oberen Endes mit zwei im Abstand nebeneinander liegenden Gruppen von Ausnehmungen 6, 8 und 7, versehen, in welche die Mündungsränder von Müllgefässen unterschiedlicher Grösse eingerückt werden können.

Die unteren Ausnehmungen 6 und 7 haben dabei eine Breite, welche der Mündungsbreite kleiner Müllgefässe angepasst ist, während die im Abstand darüber angeordneten Ausnehmungen 8 und 9 hinsichtlich ihrer Breite so ausgestaltet sind, dass sie die Mündungsränder von Müllgefässen mittlerer Grösse aufnehmen können.

Am oberen Rand der unteren Ausnehmung 6 sind ortsfest nockenartig nach einwärts vorspringende Sicherungs- und/oder Gegenlagerklauen 10 und 11 vorgesehen und entsprechende Sicherungs- und Gegenlagerklauen 12 und 13 befinden sich auch am oberen Ende der unteren Aussparung 7.

Auch den oberen Ausnehmungen 8 und 9 sind jeweils zwei solcher nockenartiger Sicherungs-und Gegenlagerklauen 14,15 bzw. 16,17 zugeordnet.

Zu erwähnen ist, dass die Sicherungs- und/ oder Gegenlagerklauen 10 bis 17 von der unteren Begrenzungskante der jeweiligen Ausnehmung 6 bis 9 einen Abstand haben, welcher der Bauhöhe der an den Müllgefässen ausgebildeten Mündungsrändern angepasst ist.

Während die Ausnehmungen 6 bis 9 der Schwenkkorbwand 4 mit den ihnen zugeordneten Sicherungs- und/oder Gegenlagerklauen 10 bis 19 jeweils im Zusammenwirken mit der am unteren Ende der Schwenkkorbwand 4 nach rückwärts auskragenden, podestartigen Stützplatte 5 zur Ausrichtung, Abstützung und Lagenfixierung von Müllgefässen dienen, die einen nach auswärts und unten vorkragenden, im wesentlichen U-förmigen Mündungsrand haben, sind ausserdem in der Nähe des oberen Endes der Schwenkkorbwand 4 an deren seitlichen Begrenzungen noch Halterungen in Form zweier Kragarme befestigt oder anbringbar, welche dann benötigt werden, wenn mit der Hub-Kippvorrichtung auch Müllgefässe entleert werden sollen, die in der Nähe ihres oberen Mündungsrandes mit seitlich angeordneten, zylindrischen Zapfen, als Sicherungs- und Halteglieder bei der Hub- und Kippbewegung ausgestattet sind.

An diesen Kragarmen 18 und 19 können auch, hier nicht dargestellte, an sich bekannte Arme zur Abstützung des unteren Teils der Müllgefässe, vorgesehen werden.

Zur Sicherung der mit ihren Mündungsrändern in eine der Ausnehmungen 7 bis 9 der Schwenkkorbwand 4 eingerückten Müllgefässe sind an der Schwenkkorbwand 4 Schieberplatten 20, 21, beispielsweise über Lenkerhebel beweglich aufgehängt, die durch Kraftspeicher selbsttätig in einer Sperrstellung gehalten werden, aber durch Zusammenwirken mit ortsfest an der Rückwand 1 des Sammelbehälters sitzenden Anlaufkurven beim Einlaufen der Schwenkkorbwand 4 in ihre abgesenkte Lage zwangsläufig in eine Freigabestellung gedrückt werden.

Aufbau und Wirkungsweise dieser Schieberplatten 20 und 21 werden später anhand der Fig. 6 noch ausführlich erläutert.

In Fig. 2 der Zeichnung ist gezeigt, dass die Schwenkkorbwand 4 des Schwenkkorbes 32 mit einer Schürze 24 versehen wird, welche Lagerböcke 25 und 26 zur schwenkbaren Verbindung mit dem (nicht dargestellten) Hubschlitten aufweist.

In der podestartigen Stützplatte 5 des Schwenkkorbes 32 sind Klappen 27 und 28 schwenkbar gelagert, die mit ihren der Schwenkkorbwand 4 zugewendeten Rändern hochstellbar sind und zur Lagenfixierung der Müllgefässe auf der Stützplatte 5 rastenartig hinter die Bodenränder der Müllgefässe greifen. Ein Ausschnitt 29 am freien Ende der podestartigen Stützplatte 5 dient als Freiraum, in welchem die Laufrollen der Müllgefässe aufgenommen werden, wenn diese auf der podestartigen Stützplatte 5 ruhen.

Aus Fig. 3 ergibt sich, dass an der Rückwand 1 des Müllsammelfahrzeuges ein Gleitrahmen 30 sitzt, welcher nur teilweise dargestellt ist. Dieser Gleitrahmen 30 dient der Abstützung und Führung des (ebenfalls nur teilweise dargestellten) Hubschlittens 31, an welchem der aus der Rückwand 4 und der podestartigen Stützplatte 5 bestehende Hubschlitten 32 aufgehängt ist.

Ersichtlich ist aus Fig. 3 auch, dass unterhalb der podestartigen Stützplatte 5 ein Plastikschutz 60 angeordnet werden kann, welcher verhindert, dass Schmutz durch die die Klappen 27 und 28 aufnehmenden Aussparungen in der podestartigen Stützplatte 5 auf den Boden fallen kann. Ferner ist nach Fig. 3 im Abstand hinter der Schwenkkorbwand 4 und im Bereich der Ausnehmungen 6 bis 9 die Schürze 24 gezeigt.

Aus Fig. 3 sind auch die als Halterungen für eine ganz bestimmte Ausführungsform von Müllgefässen dienenden Kragarme 18 und 19 ersichtlich. Diese tragen an ihrem freien Ende ausschliesslich nach hinten und nach einwärts offene Klauen 55 bis 57, denen Schwenkriegel 33 vorgelagert sind, die in Sperrlage unter der Kraft einer Feder 36 vor der Klauenöffnung stehen und welche nach auswärts gerichtete Auflaufschrägen 34 haben, über die sie durch die Zapfen der Müllgefässe entgegen der Federkraft in Freigabestellung drückbar sind.

Die Schwenkriegel 33 sind durch eine Stösselstange 37, die an ihrem freien Ende eine Rolle 38 trägt, betätigbar und zwar derart, das die Rolle 38 der Stösselstange 37 bei der Absenkbewegung des Hubschlittens 31 auf ortsfest an der Rückwand 1 des Müllsammelfahrzeuges angeordnete Anlaufkurven 23 läuft und dadurch zwangsläufig die Schwenkriegel 33 entgegen der Kraft der Feder 36 in Freigabestellung nach unten drückt.

Aufbau und Wirkungsweise der Klauen 55 bis 57 und der Schwenkriegel 33 werden später in Verbindung mit den Fig. 7 und 8 noch näher erläutert.

In Fig. 4 ist eine abgewandelte Ausführungsform der Hub-Kippvorrichtung dargestellt. Bei ihr weist die Schwenkkorbwand 4 zusätzlich zu den beiden im Abstand nebeneinander liegenden Gruppen von je zwei im Abstand übereinanderliegenden Ausnehmungen 6 und 8 bzw. 7 und 9 noch eine zusätzliche Ausnehmung 39 auf, die sich im Abstand oberhalb der beiden Ausnehmungen 8 und 9 durchgehend über nahezu die ganze Breite der Schwenkkorbwand 4 erstreckt. Diese Ausnehmung 39 ist dabei nach oben durch nockenartige Sicherungs- und/oder Gegenlagerklauen 40 und 41 begrenzt.

Die Ausnehmung 39 in der Schwenkkorbwand 4 ist vorgesehen, damit durch die Hub-Kippvorrichtung auch Müllgefässe grosser Abmessung problemlos entleert werden können.

Aus Fig. 5 ergibt sich, dass der aus Schwenkkorbwand 4 mit Schürze 24 bestehende und durch Lagerböcke 25 und 26 am Hubschlitten angelenkte Schwenkkorb 32 eine podestartige Stützplatte 42 hat, die an ihrem freien Ende mit einer schwenkbaren Auflaufkante 43 versehen ist, die gegen Federkraft zum Boden hin abgesenkt werden kann und ein erleichtertes Auffahren der Müllgefässe auf die Stützplatte 42 ermöglicht.

Aus Fig. 6 ergibt sich, dass die zur Lagensicherung der Müllgefässe im Schwenkkorb 32 dienenden und im Bereich der Ausnehmungen 7 bis 9 bzw. 39 der Schwenkkorbwand 4 wirksamen Schieberplatten 20 und 21 jeweils von zwei Lenkhebeln 47 und 48 gehalten werden, die parallelogrammartig an der Rückseite der Schwenkkorbwand 4 um Bolzen 49 und 50 verschwenkbar gelagert sind. Dabei ist beispielsweise der untere Lenkhebel 48 über seinen Lagerbolzen 50 hinaus verlängert und trägt an seinem freien Ende eine Rolle 51, die mit der Anlaufkurve 22 an der Rückwand 1 des Müllsammelfahrzeuges zusammenwirkt.

Über eine an der Verlängerung des Lenkhebels 48 angreifende Zugfeder 52 werden die Schieberplatten 20 und 21 relativ zur Schwenkkorbwand 4 selbsttätig nach oben geschoben, so dass sie mit den einstückig angeformten Riegelnasen 44, 45 und 46 jeweils von unten her in den Bereich der Ausnehmungen 6, 7 bzw. 8, 9 bzw. 39 hineinragen, wie das aus Fig. 1 ersichtlich ist. Dabei rükken die Riegelnasen als Sicherungselemente jeweils in den nach unten U-förmig offenen Mündungsrand des betreffenden Müllgefässes ein, nachdem der Hubschlitten 31 seine Aufwärtsbewegung begonnen hat und infolgedessen die Rolle 51 des verlängerten Lenkhebels 48 sich aus dem Bereich der ortsfesten Auflaufkurven 22 entfernt hat. Die Riegelnasen 44 bis 46 halten dabei das Müllgefäss mit seinem Mündungsrand sicher in den Ausnehmungen 6 bis 9 bzw. 39 fest.

Da bei bergaufwärts fahrendem Müllsammelfahrzeug der Schwenkkorb 32 sich um seine Lagerung am Hubschlitten 31 naturgemäss selbsttätig in die Lotrechte einpendelt, kann es vorkommen, dass sich bei diesem Betriebszustand die Rolle 51 am Verlängerungsende des Lenkhebels 48 aus dem Wirkbereich der ortsfest an der Rückwand 1 des Müllsammelfahrzeuges sitzenden Anlaufkurven 22 entfernt. Hierdurch werden dann die Schieberplatten 20 und 21 naturgemäss durch die Zugfedern 52 so bewegt, dass ihre Riegelnasen 44 bis 46 in den Bereich der Ausnehmungen 6 bis 9 bzw. 39 in unerwünschter Weise hochgehen, bevor der Mündungsrand des Müllgefässes in diese Ausnehmungen eingerückt ist. Um trotzdem eine Sicherungswirkung am Mündungsrand des Müllgefässes herbeiführen zu können, ist gemäss Fig. 6 mit dem Lenkhebel 48 starr ein Handhebel 53 verbunden, über den Schieberplatten 20 und 21 mit ihren Riegelnasen 44 bis 46 manuell in Ausrückstellung gebracht werden können, bis der Mündungsrand der Müllgefässe in die betreffende Ausnehmung 6 bis 9 bzw. 39 eingerückt ist. Nach Loslassen des Handhebels 53 tritt sodann die Sicherungswirkung der Schieberplatten 20 und 21 durch die Wirkung der Federn 52 selbsttätig ein.

Die in den Figuren 1 bis 3 nur rein schematisch dargestellten, als Kragarme 18 und 19 ausgebildeten Halterungen für Müllgefässe mit in der Nähe ihres Mündungsrandes sitzenden zylindrischen Kupplungszapfen ist in den Figuren 7 und 8 ausführlicher dargestellt. Dabei ergibt sich, dass die am freien Ende von Kragarmen 54 vorgesehenen Klauen von seitlichen Wangen 55 sowie oberen Leisten 56 und unteren Leisten 57 gebildet werden, wobei der Abstand zwischen den Leisten 56 und 57 dem Durchmesser der an dem Müllgefässen befestigten Zapfen angepasst ist. An der Aussenseite der Wangen 55 sind dabei um Lagerbolzen 58 die durch eine Blattfeder 36 beaufschlagten Schwenkriegel 33 beweglich aufgehängt, so dass sie selbsttätig vor die rückwärtige Öffnung der Klauen sperrend eingreifen. Die Schwenkriegel 33 können entweder über einen Handhebel 35 oder aber über die Stösselstange 37 entgegen der Wirkung der Feder 36 in die Freigabestellung geschwenkt werden. Die Stösselstange 37 wirkt über die am freien Ende gelagerte Rolle 38 mit den Anlaufkurven 33 an der Rückwand 1 des Müllsammelfahrzeuges zusammen. Dabei werden über die Stösselstange 37 die Schwenkriegel 33 normalerweise automatisch in ihre Freigabestellung gedrückt, wenn der Schwenkkorb 32 über den Hubschlitten 31 in seine untere Endstellung abgesenkt wird.

Da sich bei Bergaufwärtsfahrt der Schwenkkorb 32 aber, wie bereits erwähnt, selbsttätig in die Lotrechte einpendelt, kommt dann die Stösselstange 37 ausser Kontaktberührung mit den Anlaufkurven 23, so dass es erforderlich wird, die Schwenkriegel 33 manuell über den Handhebel 35 in Freigabestellung zu drücken. In manchen Fällen ist es aber auch möglich, die Schwenkriegel 33 beim Aufschieben der Müllgefässe auf die podestartige Stützplatte 5 bzw. 42 dadurch auszurücken, dass die an den Müllgefässen befestigten Zapfen mit der Anlaufschräge 34 am vorderen Ende der Schwenkriegel 33 in Wirkverbindung treten.

Die Stösselstange 37 wirkt mit den Schwenkriegeln 33 über eine Gelenkverbindung 59 zusammen, die im Abstand oberhalb des Lagerbolzens 58 am Handhebel 35 vorgesehen ist.

Bei der in den Fig. 9 bis 11 dargestellten Hub-Kippvorrichtung haben die Schwenkkorbwand 4 und die podestartige Stützplatte 5 grundsätzlich die gleiche Ausgestaltung wie bei der Hub-Kippvorrichtung nach den Fig. 1 bis 3 bzw. 4. D.h. im oberen Endbereich der Schwenkkorbwand 4 des Schwenkkorbes 32 sind in zwei Gruppen nebeneinander und in Höhenrichtung gestaffelt jeweils zwei Ausnehmungen 6 und 8 bzw. 7 und 9 vorgesehen, während sich darüber eine weitere, nahezu über die gesamte Breite der Schwenkkorbwand 4 verlaufende Ausnehmung 39 befindet. Diesen Ausnehmungen 6 bis 9 bzw. 39 sind auch Sicherungs- und/oder Gegenlagerklauen 10 bis 17 bzw. 40 und 41 zugeordnet.

Bei der Hub-Kippvorrichtung nach den Fig. 9 und 10 sind den Ausnehmungen 6, 8 bzw. 7, 9 bzw. 39 jedoch die seitlichen Riegelplatten 20 und 21 nicht zugeordnet.

Stattdessen sind jeweils mittig zu jeder der beiden Gruppen von in Höhenrichtung übereinandergestaffelten Ausnehmungen 6, 8 und 7, 9 in Höhenrichtung bewegliche Riegelschieber 61 und 62 zugeordnet. Diese Riegelschieber 60 und 61 weisen jeweils mit Gleitkanten 63 und 64 versehene, seitliche Ansatzstücke 65 und 66 auf, die in Fig. 10 erkennbar sind. Die Gleitkanten 63 und 64 sind dabei innerhalb der kastenförmigen, nach oben offenen Schürze 24 des Schwenkkorbes 32 in Gleitschienen 67 und 68 geführt, wobei sich die Riegelschieber 61 und 62 nach unten durch (nicht dargestellte) Durchbrüche im Kastenboden der Schürze 24 bewegen können.

Die Riegelschieber 61 und 62 werden jeweils über Kniehebel 69 und 70 in Vertikalrichtung zwischen ihrer Ruhelage und ihrer jeweiligen Arbeitslage verschoben, wobei die obere Arbeitslage derselben durch die strichpunktierte Linie 71 in Fig. 9 angedeutet ist.

Der Kniehebel 69 wird von den beiden Lenkerhebeln 72 und 73 und der Kniehebel 70 von den beiden Lenkerhebeln 74 und 75 gebildet, wobei die Lenkerhebel 72 bzw. 74 an den Riegelschiebern 61 bzw. 62 angelenkt sind, während die Lenkerhebel 73 und 75 rückseitig an der Schwenkkorbwand 4 lagern.

Die Kniehebel 69 und 70 werden gemeinsam durch eine an ihren Kniegelenken angreifende Schubstange 76 betätigt, die entweder durch eine Handhebe 27 oder aber durch Kraftbetätigung bewegt werden kann.

In der aus Fig. 9 ersichtlichen Stellung der Kniehebel 69 und 70 nehmen die Riegelschieber 61 und 62 ihre untere Ruhelage ein. In der oberen Arbeitslage der Riegelschieber 61 und 62 sind die Kniehebel 69 und 70 nach links, und zwar geringfügig über ihre Strecklage hinaus bewegt und werden in dieser Stellung durch ortsfeste Anschläge an der Schwenkkorbwand 4fixiert.

Aus Fig. 11 geht hervor, dass die Hub-Kippvorrichtung durch Kraftantriebe, z.B. Hydraulikzylinder 78 und 79 bewegt werden kann. Hierbei ist das Zylindergehäuse am oberen Ende der Rückwand 1 des Müllsammelfahrzeuges angelenkt, während seine Kolbenstange jeweils an Lagerungen 81 und 82 angreift, die an den Seitenkanten der Schwenkkorbwand 4 sitzen. Dabei geht aus Fig. 11 ferner hervor, dass diese Lagerungen 81 und 82 in der abgesenkten Ruhelage des Schwenkkorbes 32 mit Abstand senkrecht unterhalb der Lagerböcke 25 und 26 liegen, über die der Schwenkkorb 32 mit dem Hubschlitten 31 in Gelenkverbindung steht.

Wiederum unterhalb der Lagerungen 81 und 82 sind an der Rückseite der Schwenkkorbwand 4 Rollen 83 und 84 drehbar gelagert, die mit Anlaufkurven 85 und 86 an der Rückwand 1 des Müllsammelfahrzeuges zusammenwirken. Die Anlaufkurven 85 und 86 sind dabei so ausgeführt, dass sich ihre mit den Rollen 83 und 84 zusammenwirkenden Kurvenkanten in Richtung von unten nach oben gesehen stetig weiter von der Rückwand 1 entfernen. Hierdurch wird erreicht, dass beim Hochfahren des Hubschlittens 31 aus seiner unteren Endstellung bereits der Kippvorgang des Schwenkkorbes 32 beginnt und sich damit eine Optimierung der Entleerungszeit und des Kraftbedarfs ergibt. Durch die Übereinanderanordnung der Lagerböcke 25 und 26 des Schwenkkorbes 32 am Hubschlitten 31 sowie der Lagerungen 81 und 82 der Kolbenstangen 80 am Schwenkkorb 32 lässt sich ausserdem ein grosser Schwenkwinkel für den Schwenkkorb 32 und damit ein steiler Schüttwinkel beim Entleeren der Müllgefässe erreichen.

Während die Müllgefässe kleiner und mittlerer Grösse beim Einschieben in die Hub-Kippvorrichtung durch die Müllwerker verhältnismässig leicht gehandhabt und damit sicher in die betreffenden Ausnehmungen 6, 8 bzw. 7, 9 der Schwenkkorbwand 4 eingerückt werden können, erfordert diese Arbeit bei den Müllgefässen grosser Bauart beträchtliche Anstrengungen. Damit jedoch auch die grossen Müllgefässe sicher in die betreffende Ausnehmung 39 der Schwenkkorbwand 4 zum Eingriff gelangen, sind im Bereich derselben die aus Fig. 10 ersichtlichen Führungsleisten 87 und 88 vorgesehen, welche sich schräg nach rückwärts und auswärts erstrecken und gewissermassen nach Art eines Trichters als Ausrichtmittel für die Müllgefässe grosser Abmessung wirken.

## Patentansprüche

1. Hub-Kippvorrichtung zum Entleeren von im Querschnitt im wesentlichen rechteckigen Müllgefässen unterschiedlicher Abmessungen in einen Sammelbehälter, z.B. für ein Müllsammelfahrzeug, mit einem einen Schwenkkorb tragenden, kraftangetriebenen Hubschlitten und mit im oberen Endbereich der Schwenkkorbwand angeordneten Ausnehmungen als Aufnahmen und Mitnehmer für die mündungsseitigen Ränder der Müllgefässe, welche etwa krempenartig nach aussen über die Müllgefässwandungen vorstehen und nach unten U-förmig offen sind, dadurch gekennzeichnet, dass mehrere Ausnehmungen (6, 7; 8, 9; 39) unterschiedlicher Breite in Höhenrichtung der Schwenkkorbwand (4) übereinander gestaffelt sind, dass jeder dieser Ausnehmungen (6, 7; 8, 9; 39) einerseits eigene, ortsfeste Sicherungs- und/oder Gegenlagerklauen (10 bis 17 bzw. 40, 41) für die Müllgefässränder sowie andererseits in die Müllgefässränder ein- und ausrückbare Schieberplatten (20, 21) und/oder Riegelschieber (61, 62) zugeordnet sind und dass am unteren Ende der Schwenkkorbwand (4) eine im wesentlichen rechtwinklig zu ihr gerichtete, podestartige Stützplatte (5 bzw. 42) als Ausrichtelement für die Müllgefässe auf die Ausnehmungen (6 bis 9 bzw. 39) sowie die Sicherungs- und/oder Gegenlagerklauen (10 bis 17 bzw.40, 41) vorgesehen ist.

2. Hub-Kippvorrichtung nach Anspruch 1, dadurch gekennzeichnet, dass die Breite der übereinanderliegenden Ausnehmungen (6, 8; 39 bzw. 7, 9; 39) von unten nach oben stufenweise zunimmt und dass für Müllgefässe kleiner und mittlerer Abmessung jeweils mehrere Ausnehmungen (6, 7 bzw. 8, 9) mit Abstand nebeneinander liegen, während für Müllgefässe grosser Abmessung eine einzelne Ausnehmung (39) oberhalb der übrigen Ausnehmungen (6 bis 9) vorgesehen ist.

3. Hubvorrichtung nach den Ansprüchen 1 und 2, dadurch gekennzeichnet, dass für Müllgefässe kleiner und mittlerer Abmessung jeweils zwei Ausnehmungen (6, 7 bzw. 8, 9) nebeneinander und jeweils symmetrisch zur einzelnen Ausnehmung (39) für Müllgefässe grosser Abmessung in der Schwenkkorbwand (4) angeordnet sind.

4. Hub-Kippvorrichtung nach Anspruch 1, dadurch gekennzeichnet, dass die podestartige Stützplatte (5) wenigstens nach ihrem freien Ende hin entsprechend der Laufradpaar-Spurweite der unterschiedlichen Müllbehälter schmaler als die Schwenkkorbwand (4) ausgebildet und/oder mit einem Ausschnitt (29) versehen ist.

5. Hub-Kippvorrichtung nach den Ansprüchen 1 oder 4, dadurch gekennzeichnet, dass die podestartige Stützplatte (42) eine Breite hat, die etwa der Breite des grössten Müllbehälters entspricht und an ihrem freien Ende eine gegen Federkraft zum Boden hin schwenkbare Auflauframpe (43) trägt.

6. Hub-Kippvorrichtung nach mindestens einem der Ansprüche 1, 4 oder 5, dadurch gekennzeichnet, dass die podestartige Stützplatte (5 bzw. 42) an ihrer Oberseite Schwenkklappen (27, 28) trägt, die mit ihrem der Schwenkkorbwand (4) zugewendeten Ende als Halterasten hinter den Bodenrand der Müllgefässe hochstellbar sind.

7. Hub-Kippvorrichtung nach Anspruch 6, dadurch gekennzeichnet, dass die Schwenkklappen (27, 28) in Ausnehmungen der podestartigen Stützplatte (5 bzw. 42) versenkbar sind und diese wenigstens im Bereich der Ausnehmungen von einem auswechselbaren Schutzschild (60), z.B. aus Kunststoff, vorzugsweise Polytetrafluoräthylen, unterfangen ist.

8. Hub-Kippvorrichtung nach den Ansprüchen 1 bis 3, dadurch gekennzeichnet, dass die den Ausnehmungen (6 bis 9 bzw. 39) der Schwenkkorbwand (4) zugeordneten Schieberplatten (20, 21) jeweils randseitig angeordnet und mit angeformten Riegelnasen (44 bis 46) unterhalb der Sicherungs- und/oder Gegenlagerklauen (10 bis 17 bzw. 40, 41) durch Federkraft (52) in die nach unten U-förmig offenen Müllgefässränder einrückbar und entgegen der Federkraft (52), z.B. manuell (53) ausrückbar sind.

9. Hub-Kippvorrichtung nach den Ansprüchen 1 bis 3 und 8, dadurch gekennzeichnet, dass die Schieberplatten (20, 21) über parallelogrammartig wirkende Lenkerhebel (47, 48) an der Schwenkkorbwand (4) gehalten und über einen Steuerhebel (53) entgegen der Federkraft (52) in Freigabestellung drückbar sind.

10. Hub-Kippvorrichtung nach Anspruch 9, dadurch gekennzeichnet, dass der Steuerhebel (53), z.B. über eine Rolle (51) mit ortsfest am Sammelbehälter (1) sitzenden Anlaufkurven (22) zusammenwirkt.

11. Hub-Kippvorrichtung nach Anspruch 10, dadurch gekennzeichnet, dass die Anlaufkurven (22) relativ zum Sammelbehälter (1) aus der Bewegungsbahn des Steuerhebels (51) stellbar und zumindest in ihrer Wirkstellung verriegelbar sind.

12. Hub-Kippvorrichtung nach den Ansprüchen 1 bis 3, dadurch gekennzeichnet, dass die an der Schwenkkorbwand (4) in Höhenrichtung bewegbaren Riegelschieber (61 bzw. 62) mittig zu jeder der zur Aufnahme der Ränder von Müllgefässen kleiner und mittlerer Abmessung dienenden Ausnehmung (6,8 bzw. 7,9) vorgesehen sowie mit ihrer oberen Querkante bis in den Bereich der zur Aufnahme der Ränder von Müllgefässen grosser Abmessung dienenden Ausnehmung (39) hochfahrbar sind.

13. Hub-Kippvorrichtung nach den Ansprüchen 1 bis 3 und 12, dadurch gekennzeichnet, dass die Riegelschieber (61, 62) über an der Schwenkkorbwand (4) gelagerte bzw. abgestützte Stellglieder (69 bzw. 70) betätigbar sind.

14. Hub-Kippvorrichtung nach den Ansprüchen 3 und 13, dadurch gekennzeichnet, dass die Stellglieder (69 und 70) als einerseits an der Schwenkkorbwand (4) gelagerte und andererseits an den Riegelschiebern (61 bzw. 62) angreifende Kniehebel ausgebildet sowie über eine gemeinsam an den Kniegelenken angreifende Schubstange (26) betätigbarsind.

15. Hub-Kippvorrichtung nach Anspruch 14, dadurch gekennzeichnet, dass die Schubstange (76) über eine Handhabe (77) manuell und/oder durch einen Kraftantrieb betätigbar sowie in mehreren verschiedenen Wirklagen, z.B. durch Rastmittel, festlegbar ist.

16. Hub-Kippvorrichtung nach Anspruch 15, dadurch gekennzeichnet, dass eine Wirklage der Schubstange (76) durch Übertotpunktlage der Kniehebel (69, 70) festgelegt ist.

17. Hub-Kippvorrichtung nach Anspruch 16, dadurch gekennzeichnet, dass die Übertotpunktlage der Kniehebel (69,70) durch einen ortsfesten Stützanschlag für die Schubstange (76) fixiert ist.

18. Hub-Kippvorrichtung nach Anspruch 15, dadurch gekennzeichnet, dass der Kraftantrieb für die Schubstange (76) über ein zusätzliches Steuersystem im Steuerventil für die Hub-Kippvorrichtung betätigbar ist.

19. Hub-Kippvorrichtung nach den Ansprüchen 1, 12 und 13, dadurch gekennzeichnet, dass die Riegelschieber (61, 62) seitliche Ansatzstücke (65, 66) mit Gleitkanten (63, 64) aufweisen, die in an der Innenseite der Schürze (24) des Schwenkkorbs (32) angeordneten Gleitschienen (67, 68) geführt sind.

20. Hub-Kippvorrichtung nach den Ansprüchen 1 bis 8 und 12 bis 14, dadurch gekennzeichnet, dass mit der Schwenkkorbwand (4) in der Nähe ihres oberen Endes eine im wesentlichen parallel zur podestartigen Stützplatte (5 bzw. 42) auskragende Halterungen (18, 19) für Müllgefässe mit zylindrischen Mitnehmerzapfen verbunden bzw. verbindbar sind.

21. Hub-Kippvorrichtung nach Anspruch 20, dadurch gekennzeichnet, dass die Halterungen an den seitlichen Begrenzungen der Schwenkkorbwand (4) sitzen oder befestigbar sind und aus Kragarmen (18, 19 bzw. 54) bestehen, die am freien Ende ausschliesslich nach hinten und einwärts offene Klauen (55, 56, 57) tragen, in welche die zylindrischen Mitnehmerzapfen der Müllgefässe einrückbar sind.

22. Hub-Kippvorrichtung nach Anspruch 21, dadurch gekennzeichnet, dass die Öffnungsweite der Klauen (55 bzw. 57) dem Durchmesser der zylindrischen Zapfen des Müllgefässes angepasst sind.

23. Hub-Kippvorrichtung nach den Ansprüchen 21 und 22, dadurch gekennzeichnet, dass den Klauen (55 bis 57) Schwenkriegel (33) vorgelagert sind, die in Sperrlage unter Federkraft (36) vor der Klauenöffnung stehen und welche nach auswärts gerichtete Auflaufschrägen (34) haben, über die sie durch die Zapfen der Müllgefässe entgegen der Federkraft (36) in Freigabestellung drückbar sind.

24. Hub-Kippvorrichtung nach Anspruch 23, dadurch gekennzeichnet, dass die Schwenkriegel (3) mit Stellgliedern gekuppelt oder kuppelbar sind, die aus einer Stösselstange (37) und einer mit einer Rolle (38) derselben zusammenwirkenden, ortsfest am Sammelbehälter (1) sitzenden Auflaufkurve (23) bestehen, sowie durch die Hub-und Senkbewegung des Schwenkkorbes (32) betätigbar sind.

25. Hub-Kippvorrichtung nach Anspruch 24, dadurch gekennzeichnet, dass die Auflaufkurven (23) relativ zum Sammelbehälter (1) aus der Bewegungsbahn der Stösselstange (37) stellbar und dabei zumindest in ihrer Wirkstellung verriegelbar sind.

26. Hub-Kippvorrichtung nach den Ansprüchen 1 bis 3, 8 und 12, dadurch gekennzeichnet, dass im Abstand hinter den Ausnehmungen (6 bis 9 bzw. 39) schüttungsseitig an der Schwenkkorbwand (4) eine parallel zu ihr gerichtete Schürze (24) vorgesehen ist.

27. Hub-Kippvorrichtung nach den Ansprüchen 1, 10, 15, 18 und 24, dadurch gekennzeichnet, dass Hubschlitten (31) und Schwenkkorb (32) durch Kraftantriebe, z.B. Druckmittelzylinder (78, 79), betätigbar sind.

28. Hub-Kippvorrichtung nach den Ansprüchen 1 und 4 bis 6, dadurch gekennzeichnet, dass die Handhabe am Steuerventil für den Kraftantrieb (78, 79) des Hubschlittens (31) und des Schwenkkorbes (32) eine Vorzugsstellung für eine angehobene Lage des Hubschlittens (31) aufweist, die beispielsweise über eine Kurvenscheibe und unter Federlast stehende Bolzen fixierbar ist.

29. Hub-Kippvorrichtung nach den Ansprüchen 1 und 4 bis 6, dadurch gekennzeichnet, dass am Müllsammelfahrzeug eine Anfahrsperre vorgesehen und beispielsweise über eine Handhabe des Steuerventils oder aber über eine Bodentaste mit elektrischem Kontakt steuerbar ist, wobei die Bodentaste an der Unterseite der podestartigen Stützplatte (5 bzw. 42) sitzt, und stromleitende Verbindungen zu elektromagnetischen Sperren für das Fahrzeuggetriebe und/oder für dessen Bremsanlage aufweist.

30. Hub-Kippvorrichtung nach den Ansprüchen 1 bis 5, dadurch gekennzeichnet, dass seitlich an der Schwenkkorbwand (4) im Bereich der oberen Ausnehmung (39) schräg nach rückwärts und auswärts gerichtete Führungsleisten (87, 88) als Ausrichtmittel für die Müllgefässe grosser Abmessung befestigt bzw. befestigbar sind.

31. Hub-Kippvorrichtung nach den Ansprüchen 1 bis 3, dadurch gekennzeichnet, dass an der Rückwand (1) des Sammelbehälters sich von unten nach oben keilförmig verbreiternde Anlaufnocken (85, 86) ortsfest vorgesehen sind, mit denen die Schwenkkorbwand (4) über Stützrollen (83,84) in Wirkverbindung steht.

32. Hub-Kippvorrichtung nach den Ansprüchen 1, 27, 28 und 31, dadurch gekennzeichnet, dass die Lagerachsen (25, 26) zwischen Hubschlitten (31) und Schwenkkorb (32) und die Gelenkstellen (81, 82) des Kraftantriebs (78, 79) am Schwenkkorb (32) in der abgesenkten Ruhelage des Schwenkkorbs (32) auf einer senkrechten Ebene übereinanderliegen.

## Claims

1. Lifting and tipping gear for emptying refuse bins of different dimensions and of substantially rectangular cross-section into a collecting container, for example, for a refuse-collecting vehicle, with a power-driven lifting carriage supporting a pivotable guard and with recesses arranged in the upper end zone of the pivotable guard rim to serve as receivers and drivers for the rims of the refuse bins at the opening end, which project in flange-like form outwardly beyond the walls of the refuse bin and are open in U-formation in a downward direction, characterised in that a plurality of recesses (6, 7; 8, 9; 39) of different width are stepped one above the other in the height direction of the wall of the pivotable guard (4), that each of these recesses (6, 7; 8, 9; 39) has associated therewith, firstly, its own fixed securing and/or abutment claws (10 to 17 or 40,41, respectively) for the rims of the refuse bins and also, secondly, slide plates (20, 21) and/or locking slides (61, 62) capable of being engaged in or disengaged from the refuse bin rims and that, at the bottom end of the wall of the pivotable guard (4), there is provided a pedestal-like supporting plate (5 or 42) extending substantially rectangularly of the said wall as an aligning element for the refuse bins on to the recesses (6 to 9 or 39, respectively) and also the securing and/or abutment claws (10 to 17 or 40,41).

2. Lifting and tipping gear according to claim 1, characterised in that the width of the superimposed recesses (6, 8; 39 or 7, 9; 39) increases stepwise in the upward direction and that, as regards refuse bins of small or medium dimensions, there are provided several recesses (6, 7 or 8, 9) disposed in spaced juxtaposition, whereas for refuse bins of large dimensions, there is provided a single recess (39) above the other recesses (6 to 9).

3. Lifting and tipping gear according to claims 1 and 2, characterised in that, for refuse bins of small and medium dimensions, in each case two recesses (6, 7 or 8, 9) are arranged in juxtaposition and in each case symmetrically of the single recess (39) for refuse bins of large dimensions in the wall (4) of the privotable guard.

4. Lifting and tipping gear according to claim 1, characterised in that the platform-like supporting plate (5) is constructed, at least towards its free end, corresponding to the track of the pair of runners of the different refuse bins, so as to be narrower than the wall (4) of the pivotable guard and/or is provided with a cut-out (29).

5. Lifting and tipping gear according to claim 1 or 4, characterised in that the plateform-like supporting plate (42) has a width which corresponds approximately to the width of the largest refuse bin and carries, at its free end, an inclined ramp (43) pivotable towards the base against spring action.

6. Lifting and tipping gear according to at least one of claims 1, 4 or 5, characterised in that the platform-like supporting plate (5 or 42) carries, on its upper side, pivotable flaps (27, 28) which, at their end facing the wall (4) of the pivotable guard, are adjustable in height as holding latches behind the bottom edge or rim of the refuse bins.

7. Lifting and tipping gear according to claim 6, characterised in that the pivotable flaps (27, 28) can be lowered into recesses of the plateform-like supporting plate (5 or42) and engageable beneath the latter, at least in the recesses, is a replaceable protective plate (60), e.g. of a synthetic plastics material, advantageously polytetrafluo- ethylene.

8. Lifting and tipping gear according to claims 1 to 3, characterised in that the slide plates (20, 21 ) associated with the recesses (6 to 9 and 39, respectively) of the wall of the pivotal guard (4) are in each case arranged at the rim and can be engaged with formed latching projections (44 to 46) beneath the securing and/or abutment claws (10 to 17 or 40, 41) and by spring action in the rims of the refuse bins having a downwardly open U-shaped opening and can be disengaged, e.g. by manual means (53) in opposition to the spring action (52).

9. Lifting and tipping gear according to claims 1 to 3 and 8, characterised in that the slide plates (20, 21) are held by guide levers (47, 48) having a parallelogrammatic action on the wall (4) of the pivotal guard and are capable of being forced by means of a control lever (53) and against the force of the spring (52) into a release position.

10. Lifting and tipping gear according to claim 9, characterised in that the control lever (53) coacts, for example, by way of a pulley (51), with initiating cams (22) fixedly arranged on the collecting container (1).

11. Lifting and tipping gear according to claim 10, characterised in that the said cams (22) are capable of being adjusted relatively to the said container (1) from the path of movement of the control lever (51) and are capable of being latched, at least in their operative position.

12. Lifting and tipping gear according to claims 1 to 3, characterised in that the latching slide members (61 or 62) which are moveable vertically on the wall (4) of the pivotable guard are provided centrally in relation to each of the recesses (6, 8 or 7, 9) serving to receive the rims of refuse bins of small and medium dimensions and are also capable of being moved upwardly with their upper transverse edge until in the region of the recess (39) serving to receive the rims of refuse bins of large dimensions.

13. Lifting and tipping gear according to claims 1 to 3 and 12, characterised in that the latching slide members (61, 62) are capable of being actuated by way of adjustment members (69 or 70) which are supported or mounted on the wall (4) of the pivotal guard.

14. Lifting and tipping gear according to claims 3 and 13, characterised in the adjustment or setting members (69 and 70) are formed, on the one hand, as elbow levers mounted on the wall (4) of the pivotal guard and, on the other hand, as elbow levers acting on the latching slide members (61 or 62) and are also capable of being actuated by way of a push rod (26) operating jointly on the elbow joints.

15. Lifting and tipping gear according to claim 14, characterised in that the push rod (76) is adapted to be actuated manually by means of a handle (77) and/or by a power drive and is capable of being secured in several different operative positions, e.g. by latching means.

16. Lifting and tipping gear according to claim 15, chracterised in that one operative position of the push rod (76) is established by a position beyond dead-centre of the elbow levers (69, 70).

17. Lifting and tipping gear according to claim 16, characterised in the position beyond dead-centre of the elbow levers (69, 70) is fixed by a stationary bearing stop for the push rod (76).

18. Lifting and tipping gear according to claim 15, characterised in that the power drive for the push rod (76) is adapted to be actuated by way of an additional control system in the control valve for the lifting and tipping gear.

19. Lifting and tipping gear according to claims 1, 12 and 13, characterised in that the latching slide members (61, 62) comprise lateral projections (65, 66) with slide edges (63, 64) which are guided in slide rails (67, 68) arranged on the inside of the apron (24) of the pivotal guard (32).

20. Lifting and tipping gear according to claims 1 to 8 and 12 to 14, characterised in that holding means (18, 19) for refuse bins having cylindrical latching means and projecting substantially parallel to the platform-like supporting plate (5 or 42) are connected or are capable of being connected to the wall (4) of the pivotal guard in the vicinity of its upper end.

21. Lifting and tipping gear according to claim 20, characterised in that the holding means are seated on or can be fixed on the lateral boundaries of the pivotable guard wall (4) and consist of projecting arms (18, 19 or 54) which, at the free end, carry exclusively rearwardly and inwardly open claws (55, 56, 57), in which can be engaged the cylindrical latching pins of the refuse bins.

22. Lifting and tipping gear according to claim 21, characterised in that the opening widths of the claws (55 or 57) are adapted to the diameter of the cylindrical engaging pins of the refuse bins.

23. Lifting and tilting gear according to claims 21 and 22, chracterised in that, mounted before the claws (55 to 57), are pivotable latches (31) which, in the locking position, are situated under spring action (36) before the claw opening and have outwardly directed sloping surfaces (34), by which they are able to be forced by the pins of the refuse bins and against the spring force (36) into the release position.

24. Lifting and tilting gear according to claim 23, characterised in that the pivotal bolts (33) are coupled or can be coupled with adjusting members which consist of a push rod (37) and of a cam (23) which cooperates with a roller (38) of the said rod and which is arranged in a fixed position on the collecting container (1), and are also capable of being actuated by the lifting and lowering movement of the pivotal guard (32).

25. Lifting and tilting gear according to claim 24, characterised in that the said cams (23) are adjustable relatively to the container (1) from the path of movement of the push rod (37) and, as a result, are capable of being latched, at least in their operative position.

26. Lifting and tilting gear according to claims 1 to 3, 8 and 12, characterised in that, at a distance behind the recesses (6 to 9 or 39) on the discharge side, the pivoted guard wall (4) has provided thereon an apron (24) directed parallel to said wall.

27. Lifting and tilting gear according to claims 1, 10, 15, 18 and 24, characterised in that the lifting carriage (31) and pivoted guard (32) are adapted to be actuated by power transmissions, for example, pressurised cylinders (78, 79).

28. Lifting and tilting gear according to claims 1 and 4 to 6, characterised in that the handle on the control valve for the power transmission (78, 79) of the lifting carriage (31) and of the pivoted guard (32) has a preferential position for a raised position of the lifting carriage (31), which can, for example, be fixed by means of a cam disc and pins which are under spring loading.

29. Lifting and tilting gear according to claims 1 and 4 to 6, characterised in that the refuse-collecting vehicle has provided thereon a starting lock, which is, for example, adapted for being controlled by way of a handle of the control valve or even by way of a bottom key or button with an electric contact, the bottom key or button being situated on the underside of the platform-like supporting plate (5 or 42), and having current- conducting connections to electromagnetic stopping means for the vehicle transmission and/or for the braking system thereof.

30. Lifting and tilting gear according to claims 1 to 5, characterised in that, provided laterally on the pivoted guard wall (4), in the region of the upper recess (39), and extending obliquely in a rearward and outward direction, are guide rails (87, 88), which rails are fixed or capable of being fixed thereon to serve as alignment means for the refuse bins of large dimensions.

31. Lifting and tilting gear according to claims 1 to 3, characterised in that the rear wall (1) of the collecting container has fixedly arranged thereon bearing bosses (85, 86) which increase in size in wedge-like form upwardly, with which bosses the pivotal guard wall (4) has an operative connection by means of supporting rollers (83, 84).

32. Lifting and tilting gear according to claims 1,27,28 and 31, characterised in that the journals (25, 26) between lifting carriage (31) and pivotable guard (32) and the moving joints (81, 82) of the power transmission (78, 79) at the pivotal guard (32) are disposed on a vertical plane one above the other in the lowered rest position of the pivoted guard (32).

## Revendications

1. Dispositif de levage basculant pour vider dans un conteneur collecteur, par exemple dans un véhicule de ramassage d'ordures ménagères, des poubelles de différentes dimensions et de section transversale générale rectangulaire, comportant un chariot de levage commandé par un moteur et portant un panier basculant dans la paroi duquel sont ménagés, dans la partie supérieure de celle-ci, des évidements en tant que récepteurs et entraîneurs pour les bords supérieurs des récipients qui, à la façon de crochets, sont en avancée vers l'extérieur au-delà des parois des récipients et sont ouverts vers le bas en forme d'U, ce dispositif étant remarquable en ce que plusieurs évidements (6, 7; 8, 9; 39) de différentes largeurs sont étagés les uns au-dessus des autres dans le sens de la hauteur de la paroi du panier basculant, en ce qu'à chacun de ces évidements (6, 7; 8, 9; 39) sont affectés d'une part, pour les bords des récipients à ordures ménagères, des crabots de verrouillage et/ou de contre-appui (10 à 17; 40, 41) fixes, propres à chaque évidement, ainsi que, d'autre part, des platines poussoirs (20, 21) et/ou des tiroirs de verrouillage (61, 62) qui peuvent être engagés dans les rebords desdits récipients et/ou en être retirés, et en ce qu'à l'extrémité inférieure de la paroi (4) du panier basculant est prévu un plateau de soutien (5; 42) formant plate-forme sensiblement perpendiculaire à ladite paroi et servant d'élément de positionnement vers les évidements (6 à 9; 39) ainsi que vers les crabots de verrouillage et/ou de contre-appui (10à à 17; 40, 41) .

2. Dispositif de levage basculant selon la revendication 1, remarquable en ce que la largeur des évidements superposés (6, 8; 39 ou 7, 9; 39) augmente graduellement de bas en haut et en ce que pour des récipients de petites dimensions et de dimensions moyennes plusieurs évidements (6, 7 ou 8,9) pour chacune de ces dimensions sont disposés côte à côte avec un intervalle entre eux, tandis que pour des récipients de grandes dimensions un seul évidement (39) est prévu au-dessus des autres évidements (6 à 9).

3. Dispositif de levage basculant selon les revendications 1 et 2, remarquable en ce que pour des récipients de petites dimensions et de dimensions moyennes il est prévu dans la paroi (4) du panier basculant, pour chacune de ces dimensions, deux évidements (6, 7 ou 8, 9) disposés côte à côte et symétriquement par rapport au seul évidement (39) pour des récipients de grandes dimensions.

4. Dispositif de levage basculant selon la revendication 1, remarquable en ce que le plateau de soutien formant plate-forme est, au moins en direction de son extrémité libre et pour tenir compte de la largeur de voie de la paire de roulettes des différents récipients, moins large que la paroi (4) du panier basculant et/ou est muni d'une échancrure (29).

5. Dispositif de levage basculant selon la revendication 1 ou 4, remarquable en ce que le plateau de soutien (5) formant plate-forme a une largeur qui correspond sensiblement à la largeur du plus grand récipient et porte, à son extrémité libre, une rampe d'accès (43) pouvant basculer en direction du sol contre la force d'un ressort.

6. Dispositif de levage basculant selon au moins l'une des revendications 1, 4 ou 5, remarquable en ce que le plateau de soutien (5; 42) porte, sur sa face supérieure, des trappes de basculement (27, 28) qui, par leur extrémité tournée vers la paroi (4) du panier basculant, peuvent être mises en position haute derrière le rebord du fond des récipients pour servir de crans de retenue.

7. Dispositif de levage basculant selon la revendication 6, remarquable en ce que les trappes de basculement (27, 28) peuvent être abaissées dans des évidements du plateau de soutien (5; 42) formant plate-forme, et en ce que ce plateau est, au moins dans le champ de ces évidements, revêtu par-dessous d'un écran amovible de protection (60), par exemple en matière synthétique, de préférence en polytétrafluoréthylène.

8. Dispositif de levage basculant selon les revendications 1 à 3, remarquable en ce que les platines poussoirs (20, 21) affectées aux évidements (6 à 9; 39) de la paroi (4) du panier basculant sont disposées au bord de ceux-ci et peuvent, par des ergots (44 à 46) solidaires de ces platines au-dessous des crabots de verrouillage et/ou de contre-appui (10 à 17; 40, 41), être engagées par la force d'un ressort (52) dans les rebords des récipients ouverts vers le bas en forme d'U et être dégagées contre la force de ce ressort (52), par exemple manuellement (53).

9. Dispositif de levage basculant selon les revendications 1 à 3 et 8, remarquable en ce que les platines poussoirs (20, 21) sont maintenues à la paroi (4) du panier basculant par l'intermédiaire de biellettes (47, 48) à effet de parallélogramme, et en ce qu'elles peuvent être repoussées en position libératoire par l'intermédiaire d'un levier de commande (53) contre la force d'un ressort (52).

10. Dispositif de levage basculant selon la revendication 9, remarquable en ce que le levier de commande (53) coopère par l'intermédiaire d'un galet (51) avec des cames de réception (22) fixées au conteneur collecteur (1 ).

11. Dispositif de levage basculant selon la revendication 10, remarquable en ce que les cames de réception (22) peuvent, relativement au conteneur collecteur (1), être mises hors de la trajectoire du levier de commande (51) et être verrouillées au moins dans leur position active.

12. Dispositif de levage basculant selon les revendications 1 à 3, remarquable en ce que les tiroirs de verrouillage (61; 62) qui peuvent être déplacés dans le sens de la hauteur le long de la paroi (4) du panier basculant sont prévus dans l'axe de chacun des évidements (6, 8; 7,9) servant à recevoir les bords des récipients de petites et moyennes dimensions, ces tiroirs de verrouillage pouvant être déplacés vers le haut de manière que leur arête supérieure transversale se trouve dans le champ de l'évidement (39) servant à recevoir les bords des récipients de grandes dimensions.

13. Dispositif de levage basculant selon les revendications 1 à 3 et 12, remarquable en ce que les tiroirs de verrouillage (61, 62) peuvent être actionnés par l'intermédiaire d'organes positionneurs (69; 70) montés en prenant appui sur la paroi (4) du panier basculant.

14. Dispositif de levage basculant selon les revendications 3 et 13, remarquable en ce que les organes positionneurs (69 et 70) sont conçus sous forme de leviers à genouillère qui d'une part sont montés sur la paroi (4) du panier basculant et, d'autre part, attaquent les tiroirs de verrouillage (61,62), ces leviers pouvant être actionnés par l'intermédiaire d'une bielle (76) qui attaque simultanément leurs articulations.

15. Dispositif de levage basculant selon la revendication 14, remarquable en ce que la bielle (76) peut être actionnée manuellement par l'intermédiaire d'une poignée (77) et/ou par une commande à moteur, et en ce qu'elle peut être fixée dans plusieurs positions différentes de travail, par exemple par des moyens d'arrêt.

16. Dispositif de levage basculant selon la revendication 15, remarquable en ce qu'une position de travail de la bielle (76) est fixée par positionnement des leviers à genouillère (69, 70) au-delà d'un point mort.

17. Dispositif de levage basculant selon la revendication 16, remarquable en ce que la position des leviers à genouillère (69, 70) située au-delà d'un point mort est fixée par une butée d'appui fixe pour la bielle (76).

18. Dispositif de levage basculant selon la revendication 15, remarquable en ce que la commande à moteur de la bielle (76) peut être actionnée par l'intermédiaire d'un système de commande supplémentaire dans la valve de commande du dispositif de levage basculant.

19. Dispositif de levage basculant selon les revendications 1, 12 et 13, remarquable en ce que les tiroirs de verrouillage (61, 62) comportent des appendices latéraux (65, 66) munis d'arêtes de glissement (63, 64) guidées dans des barres de glissement (67,68) disposées du côté intérieur du tablier (24) du panier basculant (32).

20. Dispositif de levage basculant selon les revendications 1 à 8 et 12 à 14, remarquable en ce qu'au voisinage de l'extrémité supérieure de la paroi (4) du panier basculant sont associés ou as- sociables à celle-ci des supports (18, 19) en porte-à-faux sensiblement parallèles au plateau d'appui (5; 42) formant plate-forme, pour recevoir des récipients munis de tourillons.

21. Dispositif de levage basculant selon la revendication 20, remarquable en ce que les supports sont fixés ou fixables aux rives latérales de la paroi (4) du panier basculant et sont constituées par des bras en porte-à-faux (18, 19; 54) qui, à leur extrémité libre, portent des griffes (55, 56, 57) ouvertes exclusivement vers l'arrière et vers l'intérieur, dans lesquelles peuvent pénétrer les tourillons des récipients.

22. Dispositif de levage basculant selon la revendication 21, remarquable en ce que la largeur d'ouverture des griffes (55 ou 57) est adaptée au diamètre des tourillons des récipients.

23. Dispositif de levage basculant selon les revendications 21 et 22, remarquable en ce que, en avant des griffes (55 à 57), sont disposés des verrous pivotants (33) qui, en position de verrouillage sous l'action d'un ressort (36), se trouvent devant l'ouverture des griffes, et qui présentent des faces de réception inclinées (34) dirigées vers l'extérieur, par l'intermédiaire desquelles ils peuvent être repoussés en position de libération par les tourillons des récipients contre la face dudit ressort (36).

24. Dispositif de levage basculant selon la revendication 23, remarquable en ce que les verrous pivotants (33) sont accouplés ou accoupla- bles à des organes de positionnement qui sont constitués par une tige poussoir (37) et par une came (23) solidaire du conteneur collecteur (1) et coopérant avec un galet (38) de cette tige et qui peuvent être actionnés par le mouvement de montée et de descente du panier basculant (32).

25. Dispositif de levage basculant selon la revendication 24, remarquable en ce que les cames (23) peuvent, relativement au conteneur collecteur (1), être placées hors de la trajectoire de la tige poussoir (37) et être verrouillées au moins dans leur position active.

26. Dispositif de levage basculant selon les revendications 1, 3, 8 et 12, remarquable en ce qu'un tablier (24) est prévu sur la paroi (4) du panier basculant, dirigé parallèlement à celle-ci, côté déversement, à distance à l'arrière des évidements (6 à 9; 39).

27. Dispositif de levage basculant selon les revendications 1, 10,15,18 et 24, remarquable en ce que le chariot de levage (31) et le panier basculant peuvent être actionnés par des mécanismes moteurs, par exemple par des vérins (78, 79).

28. Dispositif de levage basculant selon les revendications 1 et 4 à 6, remarquable en ce que la poignée de manoeuvre sur la valve de commande du mécanisme moteur (78, 79) du chariot de levage (31) et du panier basculant (32) présente, pour une position soulevée du chariot de levage (31), une position préférentielle qui peut être fixée par exemple par l'intermédiaire d'une came et d'axes soumis à l'action de ressorts.

29. Dispositif de levage basculant selon les revendications 1 et 4 à 6, remarquable en ce que sur le véhicule collecteur d'ordures ménagères un verrouillage du démarrage est prévu et peut être commandé par exemple par l'intermédiaire d'une manette de la valve de commande ou d'un palpeur à contact électrique au-dessous du plateau d'appui (5; 42), ce verrouillage comportant des liaisons conductrices de courant reliées à des verrouillages électromagnétiques pour le mécanisme moteur du véhicule et/ou son mécanisme freineur.

30. Dispositif de levage basculant selon les revendications 1 à 5, remarquable en ce que latéralement à la paroi (4) du panier basculant sont fixés ou fixables, dans le champ de l'évidement supérieur (39), des profilés de guidage (87, 88) inclinés vers l'arrière et l'extérieur en tant que moyens de positionnement pour les récipients de grandes dimensions.

31. Dispositif de levage basculant selon les revendications 1 à 3, remarquable en ce qu'à la paroi arrière (1) du conteneur collecteur sont prévues des rampes cunéiformes fixes (85, 86) qui vont en s'élargissant de bas en haut et avec lesquelles la paroi (4) du panier basculant est en liaison active par l'intermédiaire de galets d'appui (83,84).

32. Dispositif de levage basculant selon les revendications 1, 27, 28 et 31, remarquable en ce que les axes de palier (25, 26) entre le chariot de levage (31) et le panier basculant (32) et les points d'articulation (81, 82) de la commande motrice (78, 79) prévus sur ce panier sont, lorsque ce dernier est en position de repos abaissée, situés les uns au-dessus des autres dans un plan vertical.
